# DEMANDE DE BREVET EUROPEEN

(11) **EP 0 002 443 A1**
(43) Date de publication de la demande: **27.06.1979**
(21) Numéro de dépôt: 78101216.6
(22) Date de dépôt: 24.10.1978
(51) Int. Cl.: E05C 19/06, A45D 33/00, B65D 55/02

(54) **Fermoir pour boîtiers, en particulier pour boîtiers de produits cosmétiques**

(30) Priorité: 13.12.1977 FR 7737574
(71) Demandeur: LEFEBURE ISOLANTS REUNIS Société anonyme dite:, F-94150 Rungis (FR)
(72) Inventeur: Petit, Robert, F-91550 Paray Vieille Poste (FR)
(74) Mandataire: Casalonga, Axel

(57) **Abrégé**

Le fermoir conforme à la présente invention comporte une première partie (4) fixée dans un evidement du fond du boîtier, cette première partie étant reliée, par l'intermédiaire d'une partie de jonction (7) élastique à une seconde partie (6) comportant un crochet (10) assurant la retenue du couvercle '(12), et une saillie (8) à surface d'actionnement. Lorsque l'on appuie sur ladite surface d'actionnement, ladite seconde partie fléchit par rapport à ladite première partie et son crochet (10) libère le couvercle (12).

Application: Fermoirs pour boîtiers de produits cosmétiques.

## Description

La présente invention se rapporte à un dispositif de retenue ou fermoir pour bottiers, en particulier pour bottiers de produits cosmétiques.

Les bottiers de produits cosmétiques actuellement utilisés sont généralement de faible épaisseur et sont réalisés en matière plastique, la retenue du couvercle sur le corps du bottier étant assurée par de légers renflements réalisés respectivement sur le corps du bottier et sur son couvercle ou sur des languettes en faisant saillie, les deux renflements coopérant mutuellement de façon à assurer, par encliquetage mutuel, l'accrochage sur du couvercle et du corps du bottier. De tels dispositifs connus de retenue ne sont pas très fiables, car le blocage du couvercle n'est assuré que par l'élasticité des charnières et/ou des languettes et éventuellement des parois ou parties de parois latérales sur lesquelles sont disposés lesdits renflements, lesdits renflements devant avoir une forme arrondie pour que l'on n'ait pas à trop forcer au moment de la fermeture ou de l'ouverture du bottier. Dans une fabrication en série, il est difficile de maintenir la même qualité d'élasticité pour toutes les charnières et/ou languettes. En outre, au cours du temps, la languette, qui est en général de faible épaisseur, peut perdre son élasticité et ne plus assurer une fermeture correcte du bottier. De plus, dans le cas de bottiers plats, il est souvent difficile d'assurer une préhension suffisante du corps du bottier et du couvercle pour permettre une ouverture facile du bottier. Dans certains cas pour faciliter la préhension, on prévoit une saillie frontale sur le corps du boîtier et une autre sur le couvercle, mais de telles saillies peuvent etre jugées inesthétiques ou gênantes et souvent fragiles.

En outre, si les languettes et/ou la charnière ne sont pas cuffi- samment souples, il peut y avoir usure de leurs parties venant se frotter mutuellement, ce qui est une autre cause de la diminution de qualité de la retenue.

La présente invention a pour objet un fermoir ou dispositif de retenue ou d'accrochage pour bottiers, en particulier pour bottiers de produits cosmétiques, qui soit facile à réaliser, qui assure une qualité de retenue constante pour toutes les pièces de la même série de fabrication et constante au cours du temps.

La présente invention a également pour objet un fermoir du type précité facile à manipuler.

La présente invention a également pour objet un fermoir du. type précité pouvant ne pratiquement pas faire saillie hors du bottier, et même procurer un effet décoratif.

Le fermoir conforme à la présente invention est caractérisé par le fait qu'il est constitué essentiellement par une pièce rapportée sur le corps du bottier, cette pièce comportant une première partie fixée dans ledit corps du bottier et reliée élastiquement à une seconde partie comprenant une surface d'actionnement sur laquelle l'utilisateur appuie pour obtenir la fermeture ou l'ouverture du boitier, ainsi qu'un dispositif de crochet coopérant avec une dépression correspondante du couvercle du bottier pour en assurer la retenue, ledit dispositif de crochet se dégageant entièrement de ladite dépression lorsque l'on enfonce suffisamment ladite surface d'actionnement, pernettant ainsi la libre ouverture ou fermeture du bottier.

Selon un mode de réalisation préféré de l'invention, le corps du bottier comporte un évidement dans lequel on fixe de façon appropriée ladite première partie du fermoir, ainsi qu'un décrocheuent adjacent audit évidement, décrochement dont le fond sert de moyen de butée à ladite seconde partie lorsque l'utilisateur appuie sur ladite surface d'actionnement, afin de délimiter la course dudit dispositif de crochet pour le dégager entièrement de ladite dépression.

De façon avantageuse, le fermoir est réali_{!}.é en une seule pièce, de préférence en matière plastique, lesdites première et seconde parties étant reliées entre elles par une partie de jonction ayant des caractéristiques élastiques permettant sa flexion lorsque l'on appuie sur ladite surface d'actionnement, et permettant l'accrochage sor dudit crochet dans ladite dépression lorsque l'on ferme le boîtier et que l'on relâche ladite surface d'actionnement.

La présente invention sera mieux comprise à l'aide de la description détaillée de plusieurs modes de réaisations pris comme exemples non limitatifs et illustrés par le deasin annexé sur lequel :
- les figures 1 et 2 sont deux vues d'un premier mode de réalisation du fermoir conforme à l'inventior la figure 1 étant une vue en perspective du fermoir et d'une partie du corps du bortrer dans laquelle vient se fixer ledit fermoir, et la figure 2 étant une vue en coupe du fermoir de la figure 1 à l'état assemblé ; et,
- les figures 3 à 5 sont des vues en coupe d'autres modes de réalisation du fermoir conforme à la présente invention.

Le fermoir représenté sur les figures 1 et 2 est constitué par un corps de fermoir 1 réalisé en une seule pièce, par exemple en matière plastique telle que du polyacétal ou du polypropylène.

Le corps du fermoir 1 est rapporté dans un évidement 2 du corps ou fond du boîtier 3, ce dernier n'ayant été représenté que partiellement sur le dessin. Dans l'exemple de réalisation représenté, l'évidement 2 est pratiqué sensiblement au milieu de la paroi latérale frontale du bottier, mais pourrait etre aussi bien situé sur une autre paroi latérale du corps du bottier. En général, il suffit d'un seul dispositif de fermoir pour un bottier, mais on pourrait également en prévoir deux ou plusieurs, à condition bien entendu de pouvoir les manipuler simultanément pour pouvoir ouvrir facilement le bottier.

Le corps du fermoir 1 comporte une première partie 4 ayant une forme générale de parallélépipède rectangle, destinée à s'engager dans l'évidement 2 qui a une forme correspondante. Pour assurer une fixation sure de la partie 4 dans l'évideaant 2, on pratique sur deux de ses faces latérales opposées des encoches 5 coopérant avec un dispositif de verrouillage (non représenté) prévu dans l'évidement 2 et se présentant par exemple sous la forme de ressorts plats ayant une partie bombée coopérant avec lesdites encoches 5, de façon connue en soi. Toutefois, n'importe quel autre dispositif de fixation de la partie 4 dans l'évidement 2 peut convenir. On peut par exemple prévoir un adhésif.

Comme on le voit mieux sur la figure 2, l'évidement 2 débouche vers la surface inférieure du corps de bottier 3, mais on pourrait également prévoir un évidement borgne. Dans le mode de réalisation représenté, les dimensions de la partie 4 sont choisies de façon que sa face inférieure soit exactement au niveau du fond du bottier 3, pour des raisons d'esthétique, mais une telle caractéristique n'est pas absolument nécessaire.

Le corps de fermoir 1 comporte une deuxième partie 6 reliée à la première partie 4 par une partie de jonction 7 ayant une épaisseur inférieure à l'épaisseur de la partie 4, constituant ainsi une zone d'affaiblissement permettant la flexion élastique de la partie 6 par rapport à la partie 4, cette dernière étant fermement maintenue dans l'évidement 2 du corps du bottier 3. Toutefois, la partie de jonction 7 peut être réalisée différemment : elle peut par exemple avoir la même épaisseur que la pa ie 4 et comporter une ou plusieurs rangées de trous, ou bien par exemple elle peut être réalisée en une matière autre que celle constituant les parties 4 et 6 du corps 1 : ce peut par exemple être une lame en acier.

La deuxième partie 6 du corps de fermoir 1 comporte, au voisinage de la zone de jonction 7, une portion initiale de même épaisseur et de·même largeur que la partie 4. La partie 6 comporte ensuite une saillie frontale 8 ayant également une forme générale de parallélépipède rectangle, la surface frontale de cette saillie 8 servant de surface d'actionnement pour l'utilisateur du fermoir. Toutefois, la forme générale de la saillie 8 peut être quelconque, la principale condition à remplir étant qu'elle présente une surface frontale d'actionnement facilement accessible à l'utilisateur, et éventuellement de bonnes caractéristiques esthétiques.

Au-delà de la saillie 8, la partie 6 comporte une portion terminale 9 ayant également, de préférence, une forme générale de parallélépipède rectangle, cette portion terminale 9 se trouvant sensiblement dans le prolongement de la partie 4 ainsi que de ladite portion initiale de la partie 6. La face frontale de la portion terminale 9 a une forme de bec ou de crochet 10 coopérant avec une dépression ou rainure 11 correspondante du couvercle 12 du bottier afin de bloquer ledit couvercle 12 en position fermée. Le fermoir 1 a donc, en coupe, une forme générale de I, compte non tenu de la saillie. La largeur de la saillie 8 et de la partie terminale 9 peut être la même que celle dé la partie 4, ou bien peut.être différente.

Afin de permettre l'ouverture du fermoir, donc le basculement en arrière (par rapport à l'utilisateur, c'est-à-dire vers l'intérieur de la partie 6 du bottier), on ménage dans la paroi latérale du corps de bottier 3, au-dessus de l'évidement 2, un décrochement 13 dont les dimensions permettent le dégagement complet du crochet 10 par rapport à la dépression 11 du couvercle 12 et dont le fond sert de butée à la partie 6.

Dans le mode de réalisation représenté sur les figures 1 et 2, lorsque le fermoir 1 est fixé dans l'évidement 2 et quelle bottier est fermé, seule la partie frontale de la saillie 8 avec sa surface d'actionnement dépasse légèrement du bottier, mais on peut éviter un tel dépassement dans le cas d'autres modes de réalisation, comme on le verra ci-dessous.

Dans les modes de réalisation des figures 3 à 5, on a utilisé des références numériques identiques pour des éléments semblables, ces références numériques étant affectées des indices b et c respectivement.

Dans le mede de réalisation de la figure 3 le fermoir la a, en coupe, une forme générale de "h". La première partie 4a du fermoir la vient se loger dans un évidement 2a du corps de bottier 3a, la fixation de cette première partie 4a dans l'évidement 2a se faisant grâce à un ergot 14 prévu sur une des faces de l'évidement 2a, cet ergot 14 coopérant avec une encoche correspondante 15 pratiquée dans la face en regard de la partie 4a du fermoir la. L'ergot 14 peut s'étendre sur toute la largeur de l'évidement et du fermoir, ou bien seulement sur une partie de cette largeur. On peut toutefois prévoir d'autres moyens de fixation du fermoir dans le corps du bottier 3b, ainsi que précisé ci-dessus à propos du mode de réalisation des figures 1 et 2.

La première partie 4a du fermoir la est reliée à la seconde partie 6a par une partie de jonction 7a ayant une épaisseur plus faible que celle des parties 4a et 6a, la partie 7a constituant la partie généralement horizontale du "h".

La partie 6a est sensiblement parallèle à la partie 4a du fermoir la, et comprend une surface d'actioanement 16 sur la face frontale de sa portion inférieure, et, à sa portion supérieure, un crochet 10a coopérant avec une entaille correspondante 11a pratiquée dans le couvercle 12a du boîtier pour en assurer la retenue, le crochet 10a faisant saillie de ladite portion supérieure de la partie 6a vers l'i.icérieur du bottier.

La surface frontale de la partie 6a peut être avantageusement dans le prolongement de la surface frontale du couvercle 12a, la surface frontale da fond du bottier 3a comportant alors un logeement 17 pour y encaatrer la partie 6a du fermoir la. Afin de mieux repérer le fermoir, on pent soit réaliser par exemple à la partie inférieure de sa face fron mle une légère saillie 18 qui sera facilement perceptible au tcucter sans trop nuire à l'esthétique, soit réaliser le fermoir en une cofear différente de celle du bottier.

Afin de permettre le dégagement du crochet 10a pour réaliser 1' verture et la fermeture du bottier, on pratique un décrochement 13a sul la face frontale du logement 17 du corps du bottier 3a, ce décro- ch eue ayant une profondeur pratiquement nulle à la hauteur de la pa ie de jonction 7a, et ayant, à la base du corps du bottier 3a une pr ondeur permettant un mouvement suffisant de la surface d'appui 16 pour dégager le crochet 10a du couvercle 12a.

Le rode de réalisation de fermoir de la figure 4 a, en coupe tran versale, une for=e générale de U et vient se fixer dans l'évidement 2b du corps du bottier 3b, depuis la face inférieure du bottier, contrairement aux modes de réalisation des figures 1 à 3, mais son principe de fonctionnement reste le meme.

La première partie 4b du fermoir lb vient se loger dans l'évidement 2b du corps de bottier 3b, cette fixation étant assurée grâce à un ergot 14b faisant saillie sur l'une des faces de l'évidement 2b et coopérant avec une entaille 15b pratiquée sur la face correspondante de 1a partie 4b du fermoir lb.

La première partie 4b du fermoir lb est reliée par une zone de jonction 7b à la deuxième partie 6b qui comporte une saillie 8b dont la surface frontale constitue une surface d'actionnement. La face frontale de la partie 6b est dans l'alignement de la face frontale de la paroi latérale frontale du couvercle 12b, seule la saillie 8b dépassant de ces deux surfaces alignées. Toutefois, lorsque la partie 6b est suffisamment haute, on peut supprimer la saillie 8b, l'utilisateur appuyant alors directement sur la portion supérieure de la face frontale de la partie 6b qui comporte sur la face frontale de sa partie supérieure un crochet 10b coopérant avec une entaille llb pratiquée dans la face intérieure de la paroi latérale frontale du couvercle 12b.

Comme dans les modes de réalisation décrits ci-dessus, la largeur de la saillie 8b, lorsqu'elle existe, peut être inférieure à la largeur du fermoir lb. Lorsque cette saillie n'existe pas, on peut repérer le fermoir soit en le réalisant en une matière ayant une couleur différente de celle du bottier, soit en réalisant une faible dépression concave sur sa face frontale, soit en striant au moins une partie de cette face frontale, soit en ayant recours à tout autre moyen de repérage.

Dans le mode de réalisation. de la figure 4, étant donné que le fermoir lb a une forme générale de U et que la surface d'appui est très proche du crochet 10b et se déplace dans le même sens que lui, la zone de jonction 7b n'a pas à être obligatoirement d'épaisseur plus faible que les parties 4b et 6b, la flexion se faisant alors plutôt au niveau de la portion inférieure de la partie 6b.

Le mode de réalisation représenté sur la figure 5 est similaire à celui de la figure 3, la différence essentielle résidant dans la dimension de la partie 6c du fermoir lc, cette partie 6c ayant, dans le cas du mode de réalisation de la figure 5, une hauteur sensiblement êgale à la hauteur totale du boîtier, c'est-à-dire que la face supérieure de la portion supérieure 9c de la partie 6c arrive au niveau de la face supérieure du couvercle 12c, alors que dans le cas du mode de réalisation de la figure 3, la parti n supérieure 9a de la partie 6a n'arrive pas jusqu'au niveau de la face êtieure du couvercle 12s. Bien entendu, pour un meme bottier, la dép sion 13a est plus profonde que la dépression 13c, la longueur du bras a evier constitué par la portion 9c par rapport à la partie 7c étant plus imnortante que celle constituée par la portion 9a par rapport à la partie 7a.

Dans tous les modes de réalisation décrits ci-dessus, on peut, pour faciliter l'ouverture du bottier, en particulier pour des bottiers très plats, réaliser le corps du bottier de façon que sa surface frontale soit en retrait par rapport à celle du couvercle, ou inversement, d'environ 1 à 2 dixièmes de millimètre, ce qui ne nuit pas à l'esthétique. et permet d'ouvrir facilement le bottier. Au lieu de cela ou en plus de cela, on peut prévoir dans le bottier un dispositif de ressort entrouvrant le couvercle dès que l'on dégage le crochet du fermoir de la dépression correspondante du couvercle.

Le dispositif de fermoir conforme à l'invention est très facile à monter, et peut être monté soit par une main-d'oeuvre non qualifiée, soit meme automatiquement.

Dans le cas où le bottier est destiné à contenit un corps élastique sollicitant son ouverture, comme par exemple une houpette de poudrage, il n'y a pratiquement aucun risque d'ouverture accidenteile car le beftier ne peut être ouvert que lorsque l'on dégage le crochet du fermeir, ca qui ne peut être provoqué par ledit corps élastique, alors die dess dtait possible dans le cas des boîtiars de l'art antérieur.

## Revendications

1. Fermoir ou dispositif de retenue pour bottiers, en particulier pour bottier de produits cosmétiques, constitué essentiellement par une pièce rapportée sur le corps ou fond du bottier, cette pièce comportant deux parties reliées entre elles par une partie de jonction à caractéristiques élastiques, la première partie du fermoir comportant une surface d'actionnement sur laquelle l'utilisateur appuie pour obtenir la fermeture ou'l'ouverture du bottier, ainsi qu'un dispositif de crochet coopérant avec une dépression correspondante du couvercle du bottier pour en assurer la retenue, ledit dispositif de crochet se dégageant entièrement de ladite dépression lorsque l'on enfonce suffisamment ladite surface d'actionnement, caractérisé par le fait que ladite partie de jonction a une épaisseur inférieure à celle de ladite première partie et à celle que présente ladite deuxième partie au voisinage de ladite partie de jonction, ce qui permet la flexion élastique de ladite seconde partie par rapport à ladite première partie.

2. Fermoir ou dispositif de retenue pour bottiers, en particulier pour bottier de produits cosmétiques, constitué essentiellement par une pièce rapportée sur le corps ou fond du bottier, cette pièce comportant deux parties reliées entre elles par une partie de jonction à caractéristiques élastiques, la première partie du fermoir comportant une surface d'actionnement sur laquelle l'utilisateur appuie pour obtenir la fermeture ou l'ouverture du bottier, ainsi qu'un dispositif de crochet ccepérant avec une dépression correspondante du couvercle du bottier pour en asεurer la retenue, ledit dispositif de crochet se dégageant entièrement de ladite dépression lorsque l'on enfonce suffisamment ladite surface d'actionnèrent, caractérisé par le fait que ladite partie de jonction a la même épaisseur que ladite première partie et comporte une ou plusieurs rangées de trous, ce qui permet la flexion élastique de ladite seconde partie par rapport à ladite première partie.

3. Fermoir ou dispositif de retenue pour bottiers, en particulier pour bottier de produits cosmétiques, constitué essentiellement par une pièce rapportée sur le corps ou fond du bottier, cette pièce comportant deux parties reliées entre elles par une partie de jonction à caractéristiques élastiques, la première partie du fermoir comportant une surface d'actionnement sur laquelle l'utilisateur appuie pour obtenir la fermeture ou l'ouverture du bottier, ainsi qu'un dispositif de crochet c: trant avec une dépression'correspondante du couvercle du bottier pour on assurer la retenue, ledit dispositif de crochet se dégageant entièrement de ladite dépression lorsque l'on enfonce suffisamment ladite surface d'actionnement, caractérisé par le fait que ladite partie de jonction est réalisée en une matière autre que celle constituant lesdites première et seconde parties, cette partie de jonction étant par exemple une lame d'acier, lesdites première et seconde parties étant réalisées en matière plastique, ce qui permet la flexion élastique de ladite seconde partie par rapport à ladite première partie.

4. Fermoir selon l'une quelconque des revendications 1 à 3, dans lequel le corps du bottier comporte un évidement dans lequel est fixée de façon appropriée ladite première partie du fermoir, ainsi qu'un décrochement adjacent audit évidement, décrochement dont le fond sert de moyen de butée à ladite seconde partie lorsque l'utilisateur appuie sur ladite surface d'actionnement, afin de limiter la course dudit dispositif de crochet pour le dégager entièrement de ladite dépression, caractérisé par le fait que le décrochement a une profondeur pratiquement nulle à la hauteur de ladite partie de jonction et a, à son autre extrémité, une profondeur permettant un mouvement suffisant de la surface d'appui pour dégager le crochet du couvercle.

5. Fermoir selon l'une quelconque des revendications précédentes, caractérisé par le fait qu'il est réalisé en une couleur différente de celle du bottier.

6. Fermoir selon l'une quelconque des revendications 1 à 4, caractérisé par le fait que sa face frontale comporte une légère dépression concave ou des striures pour en permettre le repérage.

7. Fermoir selon l'une quelconque des revendications précédentes, caractérisé par le fait qu'il a, en coupe transversale, une forme générale de "h".

8. Fermoir selon l'une quelconque des revendications 1 à 6, caractérisé par le fait qu'il a, en coupe transversale, une forme générale de U.

9. Fermoir selon l'une quelconque des revendications précédentes, car'..térisé par le fait que sa face frontale est alignée avec la face frontale du boîtier.

10. Fermoir selon l'une quelconque des revendications 1 à 6, caractérisé par le fait qu'il a, en coupe transversale, une forme générale de I, avec une saillie dont la face frontale sert de surface d'actionnement.

11. Fermoir selon l'une quelconque des revendications précédentes, caractérisé par le fait qu'il est fixé par emboîtement et verrouillage dans un évidement du corps ou fond du bottier.
